# EUROPÄISCHE PATENTSCHRIFT

(11) **EP 1 561 716 B1**
(45) Veröffentlichungstag und Bekanntmachung des Hinweises auf die Patenterteilung: **02.04.2008**
(21) Anmeldenummer: 05100369.7
(22) Anmeldetag: 21.01.2005
(51) Int. Cl.: B65H 45/14, B65H 45/30

(54) **Falzmaschine für die grafische Industrie**
Folding machine for the graphics industry.
Plieuse destinée à l'industrie graphique

(30) Priorität: 06.02.2004 DE 102004005810
(43) Veröffentlichungstag der Anmeldung: 10.08.2005
(73) Patentinhaber: Heidelberger Druckmaschinen Aktiengesellschaft, 69115 Heidelberg (DE)
(72) Erfinder: Belmann, Markus, 70806, Kornwestheim/Pattonville (DE); Kübler, Jürgen, 71672, Marbach (DE)

(56) Entgegenhaltungen:
- DE-A1- 10 122 113
- US-A- 4 023 790

## Beschreibung

Die Erfindung betrifft eine Falzmaschine für die grafische Industrie mit einem Falzwerk, wenigstens einem hierauf folgenden Messerwellenpaar und einem das Messerwellenpaar lagernden separaten Walzenstuhl, der entlang einer Geradführung verlagerbar ist.

Eine Falzmaschine dieser Art ist beispielsweise aus DE 101 22 113 A1 bekannt. Ein hieraus bekannter separater Walzenstuhl zur Lagerung eines auf ein erstes Messerwellenpaar folgenden zweiten Messerwellenpaares weist die Messerwellen des letzteren lagernde Seitenwände mit einer besonderen Formgebung auf. Das erste Messerwellenpaar lagernde Seitenwände der Falzmaschine weisen stirnseitige Ausnehmungen auf. Die Seitenwände des das zweite Messerwellenpaar lagernden Walzenstuhles sind mit Konturen versehen, die mit jenen der genannten Ausnehmungen korrespondieren. Der Walzenstuhl kann insoweit passgenau an die das erste Messerwellenpaar lagernden Seitenwände der Falzmaschine angefügt werden. Die Seitenwände des Walzenstuhles haben ihrerseits stirnseitige Ausnehmungen, in welche betriebsmäßig ein eine Ausführwalze lagernder Rahmen aus über Traversen miteinander verbundenen Lagerplatten eingefügt ist. Die Ausführwalze und mit ihr der diese lagernde Rahmen ist um eine zur Ausführwalze parallele Achse von dem zweiten Messerwellenpaar nach oben abschwenkbar. Letzteres ist insoweit nach Abschwenken der Ausführwalze für Einstellarbeiten im eingebauten Zustand zugänglich.

Aus der DE 203 07 169 U1 ist eine Falzmaschine mit wenigsten einem Messerwellenpaar bekannt, bei der die Messerwellen in einer Kassette gelagert sind. Die Kassette ist durch eine bedienerseitige Seitenwand aus einer Einschubstellung in eine Auszugstellung verschiebbar. Bei dieser Lösung wird auf der Bedienerseite genügend Raum für den Auszug der Kassette notwendig.

Der Erfindung liegt die Aufgabe zugrunde, eine Falzmaschine der eingangs genannten Art so auszubilden, dass das Messerwellenpaar Platz sparend und ohne teilweise Demontage der Falzmaschine für Einstellarbeiten möglichst gut zugänglich ist.

Diese Aufgabe wird mit den im Patentanspruch 1 angegebenen Merkmalen gelöst.

Bei einer bevorzugt ansteigenden Anordnung der Führung befindet sich jedenfalls im Betrieb der Falzmaschine das Messerwellenpaar in einem unteren Bereich der ansteigenden Führung. Für Einstellarbeiten an dem Messerwellenpaar ist dieses entlang der Führung in eine ergonomisch günstige, erhöhte Position verbringbar.

Die Führung ist bevorzugt als Geradführung ausgebildet und umfasst bei einem bevorzugten Ausführungsbeispiel eine Zahnstange, mit welcher ein im Walzenstuhl drehbar gelagertes Ritzel kämmt.

In alternativer Ausgestaltung ist die Führung beispielsweise mittels eines Spindeltriebes realisiert.

Eine weitere Alternative ergibt sich mit einer Führung in Form einer reinen Gleitführung und mit einer beispielhaften Ausbildung der Stellmittel in Form einer Kolben- Zylinder-Einheit.

Die Merkmale der Erfindung und Ausführungsbeispiele derselben sind den beigefügten Zeichnungen und den darauf Bezug nehmenden nachfolgenden Erläuterungen entnehmbar.

In den Zeichnungen zeigt:
- Fig. 1: ein Schema einer Falzmaschine mit einer Mehrzahl aufeinander folgender Falzwalzen für nicht näher dargestellte Taschenfalzwerke und einem nach links im Bild darauf folgenden Messerwellenpaar, welches in einem separaten Walzenstuhl gelagert ist, der seinerseits entlang einer ortsfesten Führung verlagerbar ist,
- Fig. 2: ein die Einbaulage wiedergebendes Schrägbild der Führung und des Walzenstuhles.
- Fig. 3: ein Schema einer Falzmaschine mit wiederum einer Mehrzahl aufeinander folgender Falzwalzen für nicht näher dargestellte Taschenfalzwerke, einem nach links im Bild darauf folgenden Messerwellen-Modul mit einem Paar Messerwellen und einem darauf wiederum nach links folgenden Messerwellenpaar, welches in einem separaten Walzenstuhl gelagert ist, der seinerseits entlang einer ortsfesten Führung verlagerbar ist.

Bei dem in Fig. 1 schematisch wiedergegebenen Ausführungsbeispiel einer Falzmaschine handelt es sich um eine Taschenfalzmaschine zur Erstellung mehrfach gefalzter Signaturen mittels einer Falzwalzenanordnung 1 und dieser zugeordneter hier nicht dargestellter Falztaschen. Insoweit ist eine Mehrzahl von Falzwerken vorgesehen. Auf ein letztes dieser Falzwerke folgt ein Messerwellenpaar 2, welches in einem separaten Walzenstuhl 5 gelagert ist.

Der Walzenstuhl 5 ist entlang einer Führung 6 verlagerbar. Diese ist bei der dargestellten Ausgestaltung bevorzugt ansteigend angeordnet und beispielsweise stirnseitig an die Falzwalzenanordnung 1 lagernden Seitenwänden befestigt.

In Fig. 2 sind zur Verlagerung des Walzenstuhles 5 entlang der Führung 6 vorgesehene Stellmittel erkennbar. Diese umfassen eine an der bevorzugt als Geradführung ausgebildeten Führung 6 vorgesehene
Zahnstangen-Verzahnung 6.1 und ein hiermit kämmendes im Walzenstuhl 5 gelagertes Ritzel 7, welches im dargestellten Ausführungsbeispiel mittels einer Handkurbel 8 in Drehung versetzbar ist.

Die Führung 6 umfasst bevorzugt zwei Zahnstangen, von denen eine jeweilige einer jeweiligen Seitenwand des Walzenstuhles 5 zugeordnet ist. Dies ermöglicht insoweit eine Verlagerung des Walzenstuhles 5 ohne Verkanten desselben als in beiden Seitenwänden des Walzenstuhles 5 synchron an den beiden Zahnstangen abrollende Zahnräder gelagert sind. Dies wird bei einem nicht dargestellten Ausführungsbeispiel dadurch realisiert, dass in beiden Seitenwänden des Walzenstuhles 5 eine zwei Zahnrädern gemeinsame beispielsweise mittels der Handkurbel 8 in Drehung versetzbare Antriebswelle gelagert ist und ein jeweiliges dieser Zahnräder mit einer der beiden Zahnstangen-Verzahnungen kämmt.

Die Fig. 2 zeigt eine hierzu alternative Ausgestaltung, bei welcher lediglich in einer Seitenwand des Walzenstuhles ein Ritzel 7 drehbar gelagert und - hier mittels der Handkurbel 8 - in Drehung versetzbar ist. In diesem Falle ist zusätzlich eine mit zwei Zahnrädern drehfest verbundene Synchronisierungswelle 9 in einer jeweiligen Seitenwand des Walzenstuhles 5 gelagert, wobei ein jeweiliges der Zahnräder der Synchronisierungswelle 9 mit einer der beiden Zahnstangen kämmt.

In der in Fig. 2 dargestellten Lage des Walzenstuhles am unteren Ende der ansteigenden Führung 6 befindet sich das Messerwellenpaar 2 in einer in Fig. 1 dargestellten Arbeitsstellung. Insbesondere für Rüstarbeiten an dem Messerwellenpaar 2 wird der Walzenstuhl 5 durch entsprechende Betätigung der Stellmittel - im dargestellten Ausführungsbeispiel der Handkurbel 8 - in eine ergonomisch günstige, angehobene Lage am oberen Ende der Führung 6 verlagert und dort mit üblichen Arretierungsmitteln - beispielsweise Indexbohrung und Indexbolzen - arretiert.

Im Falle der manuellen Verlagerung des Walzenstuhles 5 durch eine Krafteinleitung über die beispielhaft vorgesehene Handkurbel 8 ist bevorzugt ein zwischen dem Walzenstuhl 5 und dem Ritzel 7 wirksamer Kraftspeicher vorgesehen, der einen wesentlichen Teil der erforderlichen Kraft zur Anhebung des Walzenstuhls 5 aufbringt. Bei einem bevorzugten Ausführungsbeispiel ist der Kraftspeicher in Form einer Spiralfeder ausgebildet und in einem vorgespannten Zustand derselben einerseits an der das Ritzel 7 bzw. einen mit diesem drehfest verbundenen Wellenstumpf lagernden Seitenwand des Walzenstuhles 5 und andererseits an dem genannten Wellenstumpf fixiert.

Die Fig. 3 zeigt ein Ausführungsbeispiel einer Falzmaschine, bei welchem dem Messerwellenpaar 2 gemäß Fig. 1 ein auf die Falzwalzenanordnung 1 folgendes Messerwellen - Modul 4 mit einem Paar Messerwellen 3 vorgelagert ist. In diesem Falle ist die Führung 6 beispielsweise stirnseitig an Seitenwänden des Messerwellenmoduls 4 befestigt.

Bei einer derartig ausgestalteten Falzmaschine erbringt die verlagerbare Anordnung des Walzenstuhles 5 den weiteren Vorteil der Zugänglichkeit der Messerwellen 3 des Messerwellen-Modules 4 bei entlang der Führung 6 verlagertem Walzenstuhl 5.

### BEZUGSZEICHENLISTE

- 1: Falzwalzenanordnung
- 2: Messerwellenpaar
- 3: Messerwelle
- 4: Messerwellen-Modul
- 5: Walzenstuhl
- 6: Führung
- 6.1: Zahnstangen-Verzahnung
- 7: Ritzel
- 8: Handkurbel
- 9: Synchronisierungswelle

## Patentansprüche

1. Falzmaschine für die grafische Industrie mit
einem Falzwerk, wenigstens einem hierauf folgenden Messerwellenpaar (2),
und einem das Messerwellenpaar (2) lagernden separaten Walzenstuhl (5),
einer Geradführung (6), entlang welcher der Walzenstuhl (5) verlagerbar ist,
**dadurch gekennzeichnet,**
**dass** die Geradführung ansteigend angeordnet ist und dass die Geradführung Stellmittel (6.1, 7, 8) umfasst, mit denen der Walzenstuhl entlang der Geradführung verlagert werden kann.

2. Falzmaschine nach Anspruch 1,
**dadurch gekennzeichnet,**
**dass** an der Geradführung mindestens eine Zahnstangen-Verzahnung (6.1) ausgebildet und ein hiermit kämmendes, im Walzenstuhl (5) drehbar gelagertes Ritzel (7) vorgesehen ist.

3. Falzmaschine nach Anspruch 1 oder 2,
**dadurch gekennzeichnet,**
**dass** die Geradführung zwei Zahnstangen umfasst, von denen jeweils eine der jeweiligen Seitenwand des Walzenstuhls (5) zugeordnet ist.

4. Falzmaschine nach Anspruch 1,
**dadurch gekennzeichnet,**
**dass** die Geradführung als Spindeltrieb ausgeführt ist.

5. Falzmaschine nach Anspruch 1,
**dadurch gekennzeichnet,**
**dass** die Geradführung als reine Gleitführung und die Stellmittel in Form einer Kolben-Zylinder-Einheit ausgebildet sind.

## Claims

1. Folding machine for the graphic arts industry including
a folding unit, followed by at least one blade shaft pair (2), and a separate roller frame (5) supporting the blade shaft pair (2), a rectilinear guide (6) along which the roller frame (5) is displaceable,
**characterized in**
**that** the rectilinear guide is arranged to rise and that the rectilinear guide comprises actuating means (6.1, 7, 8) for displacing the roller frame along the rectilinear guide.

2. Folding machine according to Claim 1,
**characterized in**
**that** at least one tooth rack toothing (6.1) is formed at the rectilinear guide, and a pinion (7) is provided, which meshes with the tooth rack toothing(6.1) and is supported in the roller frame (5) so as to rotate.

3. Folding machine according to Claim 1 or 2,
**characterized in**
**that** the rectilinear guide comprises two tooth racks, a respective one of which is associated with the respective side wall of the roller frame (5).

4. Folding machine according to Claim 1,
**characterized in**
**that** the rectilinear guide is designed as a spindle drive.

5. Folding machine according to Claim 1,
**characterized in**
**that** the rectilinear guide is designed as a pure sliding guide and the actuating means are designed in the form of a piston-cylinder unit.

## Revendications

1. Plieuse destinée à l'industrie graphique comportant
un groupe de pliage, au moins une paire d'arbres porte-lames (2) à la suite de celui-ci et un système de cylindres (5) séparé logeant la paire d'arbres porte-lames (2), un guide rectiligne (6), le long duquel le système de cylindres (5) peut être déplacé,
**caractérisée en ce**
**que** le guide rectiligne est disposé en pente ascendante, et en ce que le guide rectiligne comporte des moyens de réglage (6.1, 7, 8), avec lesquels le système de cylindres peut être déplacé le long du guide rectiligne.

2. Plieuse selon la revendication 1,
**caractérisée en ce**
**qu'**au moins une denture à crémaillère (6.1) est réalisée au niveau du guide rectiligne et un pignon (7) s'engrenant avec celle-ci, logé de manière rotative dans le système de cylindres (5) est prévu.

3. Plieuse selon la revendication 1 ou 2,
**caractérisée en ce**
**que** le guide rectiligne comporte deux crémaillères, dont respectivement une est associée à la paroi latérale respective du système de cylindres (5).

4. Plieuse selon la revendication 1,
**caractérisée en ce**
**que** le guide rectiligne est réalisé sous forme d'entraînement à broche.

5. Plieuse selon la revendication 1,
**caractérisée en ce**
**que** le guide rectiligne est réalisé sous forme d'un guidage à glissement et les moyens de réglage sous forme d'unité cylindre-piston.
